# EUROPÄISCHE PATENTSCHRIFT

(11) **EP 0 843 881 B1**
(45) Veröffentlichungstag und Bekanntmachung des Hinweises auf die Patenterteilung: **16.06.1999**
(21) Anmeldenummer: 95929089.1
(22) Anmeldetag: 07.08.1995
(51) Int. Cl.: H01F 41/02

(54) **VERFAHREN UND VORRICHTUNG ZUM SCHICHTEN VON BLECHPAKETEN, INSBESONDERE FÜR DIE HERSTELLUNG VON TRANSFORMATOREN-KERNEN**
PROCESS AND DEVICE FOR BUNDLING LAMINATIONS, IN PARTICULAR FOR PRODUCING TRANSFORMER CORES
PROCEDE ET DISPOSITIF D'EMPILAGE DE TOLES, NOTAMMENT POUR PRODUIRE DES NOYAUX DE TRANSFORMATEURS

(43) Veröffentlichungstag der Anmeldung: 27.05.1998
(73) Patentinhaber: Lagor S.R.L., 14030 Cerro Tanaro (AT) (IT)
(72) Erfinder: FINZI, Benedetto, Giorgio, I-15028 Quattordio (IT); BOSSO, Giacomo, I-14034 Castello di Annone (IT); DEMARIA, Angelo, I-14010 Revigliasco d'Asti (IT); ZUMSTEIN, Bruno, CH-9015 St. Gallen (CH)
(74) Vertreter: Wenger, René
(86) Internationale Anmeldenummer: EP9503129
(87) Internationale Veröffentlichungsnummer: WO9706539

(56) Entgegenhaltungen:
- EP-A- 0 010 654
- EP-A- 0 184 563
- BE-A- 694 510
- CH-A- 465 054
- DE-A- 3 535 573
- DE-U- 9 011 811

## Beschreibung

Die Erfindung betrifft ein Verfahren zum Schichten von Blechpaketen, insbesondere für die Herstellung von Transformatoren-Kernen gemäss dem Oberbegriff von Anspruch 1, sowie eine Vorrichtung zum Schichten derartiger Blechpakete gemäss dem Oberbegriff von Anspruch 8.

Verfahren und Vorrichtungen dieser Art sind bereits seit langem bekannt und gebräuchlich. Ein Beispiel für eine entsprechende Arbeitsstation ist in der EP-A 184 563 beschrieben. Dabei wird auf einem Stapeltisch ein Transformatoren-Kern aufgeschichtet, indem mittels einer transportablen Greifvorrichtung Einzelbleche abgelegt und unmittelbar bei der Ablage positioniert werden. Die Greifvorrichtung holt sich die Einzelbleche von Vorratsstapeln, welche auf verschiebbaren Vorratstischen in den Wirkbereich der Greifvorrichtung geschoben werden können.

Durch die DE-A-3535 573 ist ein Verfahren bekannt geworden, bei dem Transformatoren-Kerne in einer Vorrichtung kontinuierlich hergestellt werden. Das Kernblechmaterial wird dabei endlos ab Rolle zugeführt und mit Hilfe eines Stanzwerkzeugs ausgestanzt. Die Materialdicke wird vor dem Schnittvorgang durch ein Messgerät elektronisch festgestellt. Dem Stanzwerkzeug ist ausserdem ein Dosiergerät für Klebstoff zugeordnet. Die Verklebung der Kerne erfolgt kontinuierlich bei gleichzeitigem Ausstossen durch die Schnittplatte hindurch in ein Arbeitsmagazin. Beim Erreichen der erforderlichen Kernstärke wird die Klebstoffzufuhr einmal unterbrochen, so dass die Herstellung eines neuen Kerns beginnt. Dieses Verfahren eignet sich nicht für die Herstellung grossflächiger und komplizierter Kerne mit mehreren Einzelteilen.

Das Verkleben der einzelnen Kernbleche ist auch durch die BE-A-694 510 bekannt geworden. Die einzelnen Bleche werden dabei mit einem Klebstoff beschichtet, der erst unter erhöhten Temperaturen aktiviert wird. Die EP-A-10 654 beschreibt ein Verfahren zum Verkleben von Blechpaketen im Transformatorenbau, bei dem die Blechpakete erst nach der Schichtung mit einem Giessharz übergossen werden. Dieses dringt jedoch in die mikrofeinen Zwischenräume zwischen den einzelnen Blechen ein und die Bleche werden derart miteinander verklebt.

Ein Problem beim Schichten von Transformatoren-Kernen besteht darin, dass die zu schichtenden Blechpakete im Querschnitt stufenförmig aufgebaut sind, dass mehrere Schenkel gegeneinander angeschlagen werden müssen und dass schliesslich zur Erhöhung des Wirkungsgrades die einzelnen Schichten versetzt zueinander angeordnet sein müssen. Damit werden bei rein manueller Schichtung hohe Anforderungen an die Arbeitskraft gestellt. Eine Automatisierung des Arbeitsvorgangs erfordert dagegen einen grossen apparativen Aufwand, der bei ungenügender Auslastung überproportional hohe Kosten verursacht.

Bei den bisherigen Verfahren und Vorrichtungen wurde die komplette Schichtung eines fertigen Schichtkörpers, also beispielsweise eines fertigen Transformatoren-Kerns auf der gleichen Schichtstation angestrebt. Bis zum Aufschieben der Wicklungen ist der Schichtkörper nicht stabilisiert und muss entsprechend sorgfältig gehandhabt werden. Die Lagerhaltung fertiger Schichtkörper ist daher relativ schwierig. In vielen Fällen wäre es jedoch wünschbar, entweder fertige Schichtkörper auf einfache Weise zu lagern, oder aber lediglich einzelne Bestandteile eines Schichtkörpers auf Vorrat herzustellen und erst zu einem späteren Zeitpunkt zu einem fertigen Schichtkörper zusammenzubauen. Es ist daher Aufgabe der Erfindung, ein Verfahren der Eingangs genannten Art zu schaffen, das auf einfache Weise den Aufbau von kompakten Blechpaketen ermöglicht, welche leicht transportiert und gelagert werden können. Das Blechpaket soll dabei mechanisch stabilisiert werden und es soll bei einer Verwendung in einem Transformatoren-Kern eine Verbesserung der elektrischen Eigenschaften erreicht werden können.

Diese Aufgabe wird mit einem Verfahren gelöst, das die Merkmale im Anspruch 1 aufweist.

Es hat sich überraschend gezeigt, dass ein Verkleben der Einzelbleche innerhalb eines Blechpaketes mehrere Vorteile bewirkt. Unabhängig davon, ob der eigentliche Schichtvorgang manuell oder automatisch ausgeführt wird, kann das fertige Blechpaket am Ende des Schichtvorgangs ohne besondere Vorkehrungen transportiert und gelagert werden. Dabei besteht nicht die Gefahr, dass sich ein vorher aufgebauter Versatz zwischen einzelnen Lagen oder zwischen einzelnen Schichten wiederum verschiebt. Die Biegestabilität eines Blechpakets wird durch die Verklebung erheblich verbessert, was sich insbesondere bei langen Blechpaketen vorteilhaft auswirkt. Die Klebstoffschicht zwischen den einzelnen Blechen führt bei einem Transformatoren-Kern einerseits zu einer Verbesserung der elektrischen Eigenschaften, da der Klebstoff als Isolator wirkt und anderseits zu einer Reduktion des Transformatoren-Geräusches, da die einzelnen Bleche nicht schwingen können.

Es wird jeweils immer ein Einzelblech lagerichtig abgelegt und in der abgelegten Position niedergehalten. Anschliessend wird der Klebstoff auf die Oberfläche des abgelegten Einzelblechs aufgetragen und ein weiteres Einzelblech auf die mit Klebstoff versehene Oberfläche abgelegt. Der Vorgang wird solange wiederholt, bis das Blechpaket aufgebaut ist. Das Niederhalten bewirkt einerseits, dass das zuletzt abgelegte Blech gegen das vorhergehende Blech gepresst wird und dass der dazwischenliegende Klebstoff richtig verteilt wird. Anderseits wird aber dabei auch verhindert, dass sich beim Auftragen der neuen Klebstoffschicht das abgelegte Blech verschieben kann.

Es wird zwischen die sich zugewandten Seitenflächen der Einzelbleche vor dem Aufeinanderlegen an einer oder an mehreren Stellen ein flüssiger oder pasteuser Klebstoff eingebracht. In dieser Form lässt sich der Klebstoff relativ leicht bezüglich Menge und Plazierung kontrollieren. Besonders vorteilhaft wird der Klebstoff derart punktförmig oder linienförmig dosiert auf wenigstens eine Seitenfläche aufgetragen, dass beim Aufeinanderlegen eine vollflächige Verteilung des Klebstoffes erfolgt. Durch Kapillarwirkung verteilt sich dabei der Klebstoff über die gesamte Fläche eines Einzelblechs, ohne dass er an der Stirnseite austritt und ohne dass unverklebte Stellen zurückbleiben. Die Menge und die Anordnung der Dosierung kann empirisch oder rechnerisch ermittelt werden.

Um das stirnseitige Zusammenfügen einzelner Blechpakete zu erleichtern, ist es besonders vorteilhaft, wenn an den Enden der Einzelbleche eine klebstofffreie Zone derart ausgespart wird, dass aufeinanderliegende Enden relativ zueinander aufbiegbar sind. Die Enden können dann besonders leicht ineinander verzahnt zusammengeschoben werden, indem die Enden einer Seite etwas aufgebogen werden.

Eine Automatisierung des Schichtvorgangs kann dadurch erreicht werden, dass die Einzelbleche auf einem Längstransportmittel herangeführt werden und mit einem ersten Quertransportmittel auf einen Positioniertisch übertragen werden, wo sie in eine der Stapellage entsprechende Relativlage positioniert werden, dass die positionierten Einzelbleche mit einem zweiten Quertransportmittel vom Positioniertisch auf einen Stapeltisch übertragen werden, wo sie sequentiell zum Blechpaket verklebt werden und dass das fertige Blechpaket auf ein weiteres Transportmittel für den Wegtransport übertragen wird. Die Vorschaltung des Positioniertisches entlastet den Klebevorgang von der Notwendigkeit einer gleichzeitigen Positionierung. Auf dem Stapeltisch wird nur noch geklebt, wobei die Relativlage jedes Einzelblechs bereits auf dem Positioniertisch festgelegt wurde. So können auch relativ komplizierte Sequenzen mit zueinander unterschiedlich versetzten Einzelblechen rasch geklebt werden. Um eine homogene Verklebung zu gewährleisten, ist es vorteilhaft, wenn das aufgebaute Blechpaket nach dem Klebevorgang während einer vorbestimmten Ruhezeit zusammengepresst wird. Je nach den Eigenschaften des verwendeten Klebstoffes muss diese Ruhezeit länger oder kürzer bemessen werden.

Es kann dabei ein Klebstoff verwendet werden, der bereits bei Raumtemperatur aushärtet. Das Blechpaket hat dabei ohne weitere Arbeitsgänge am Ende der Ruhezeit seine endgültige Stabilität. In bestimmten Fällen kann aber auch ein Klebstoff verwendet werden, der bei Raumtemperatur nicht aushärtet, wobei die Aushärtung erst nach dem Aufbau des Blechpakets oder zu einem späteren Zeitpunkt in einem Ofen erfolgt. Bis zur Aushärtung wären dabei ggf. Nachjustierungen bezüglich der Relativlage zwischen den Einzelblechen noch denkbar.

Zum Schichten von Transformatoren-Kernen mit mehreren Stufen oder Lagen ist es besonders vorteilhaft, wenn einzelne Blechpakete für ganze oder für teilweise Stufen oder Lagen gebildet werden und wenn die Einzelpakete ohne gegenseitige Verklebung zum fertigen Kern aufgebaut werden. Der Endaufbau der Einzelpakete benötigt nur noch wenig Zeit.

Die Erfindung betrifft auch eine Vorrichtung zum Schichten von Blechpaketen, welche eine einfache Durchführung des beschriebenen Verfahrens ermöglicht.

Diese Vorrichtung ist durch die Merkmale im Anspruch 8 gekennzeichnet.

Die Klebstoffdosiervorrichtung gewährleistet einen stets gleichbleibenden Auftrag des Klebstoffes, ohne dass der Schichtvorgang beeinträchtigt wird. Ueber dem Stapeltisch kann auch noch eine absenkbare Niederhaltevorrichtung angeordnet sein, die gegen das jeweils zuoberst liegende Einzelblech pressbar ist.

Um die Bedienungsperson weitgehend von manueller Arbeit zu entlasten, ist neben dem Stapeltisch ein Postioniertisch angeordnet, der mit Positioniermitteln für eine lagerichtige Positionierung jedes Einzelblechs versehen ist. Zwischen dem Positioniertisch und dem Stapeltisch ist ein Quertransportmittel angeordnet, das ein Erfassen eines Einzelblechs auf dem Positioniertisch und ein Ablegen auf dem Stapeltisch ermöglicht. Geeignete Positioniermittel sind dem Fachmann bereits bekannt. Es kann sich dabei um Fädelbolzen handeln, die in eine Oeffnung in den Einzelblechen eingreift. Alternativ sind auch Anschiebevorrichtungen denkbar, welche an die Aussenkanten eines Einzelblechs angeschoben werden und letzteres in die richtige Relativlage schieben. Als Quertransportmittel kommen Sauggreifer oder Magnetgreifer in Frage.

Ein Ausführungsbeispiel der Erfindung ist in den Zeichnungen dargestellt und wird nachstehend genauer beschrieben. Es zeigen:
- Figur 1: eine Draufsicht auf den Kern eines mehrstufigen Dreiphasen-Transformators,
- Figur 2: ein Querschnitt durch den Kern gemäss Figur 1,
- Figur 3: die Seitenansicht eines verklebten Blechpakets mit verschiedenen Lagen und Schichten,
- Figur 3a: ein Detail aus dem Blechpaket gemäss Figur 3,
- Figur 4: eine stark schematisierte Draufsicht auf eine Arbeitsstation zum Schichten eines Blechpakets,
- Figur 5: eine Seitenansicht der Arbeitsstation gemäss Figur 4, und
- Figur 6: das Verkleben eines Einzelblechs in vier Stadien.

Zum besseren Verständnis der Erfindung zeigen die Figuren 1 und 2 einen an sich bekannten mehrstufigen Kern 1 für einen Dreiphasen-Transformator. Dieser besteht aus je einem Joch 2 und 2', aus je einem Aussenschenkel 3 und 3' und aus einem Mittelschenkel 4. Im Querschnitt können in symmetrischer Anordnung je zwei erste Stufen 5 und 5', zwei zweite Stufen 6 und 6' und eine dritte Stufe 7 unterschieden werden. Selbstverständlich können auch kompliziertere oder einfachere Schichtkörper aufgebaut werden.

Die Figuren 3 und 3a zeigen ein Blechpaket 8, bei dem es sich beispielsweise um die Stufe eines Schenkels oder eines Jochs gemäss den Figuren 1 und 2 handeln könnte. Das Blechpaket hat die gesamte Schichtdicke S und setzt sich zusammen aus Einzelblechen 9, die zu einzelnen Lagen 10 aufgeschichtet sind. Jede Lage besteht wiederum aus einer Schicht 11. Um beim fertig zusammengesetzten Transformatoren-Kern elektrische Verluste an den Stossstellen zu vermeiden, ist einerseits ein Lageversatz 12 zwischen den Lagen 10 und anderseits ein Schichtversatz 13 zwischen den Schichten 11 vorgesehen. Zwischen den Einzelblechen 9 ist je eine Klebstoffschicht 14 nach Möglichkeit vollflächig angeordnet.

Ersichtlicherweise kann für die Herstellung eines Transformatoren-Kerns gemäss den Figuren 1 und 2 jede einzelne Stufe des Jochs 2, 2' bzw. jedes Schenkels 3, 3' separat hergestellt und zu einem beliebigen späteren Zeitpunkt zum fertigen Kern zusammengebaut werden. Dies erlaubt eine rationelle Fertigungstechnik, weil mehrere gleiche Stufen bzw. Pakete nacheinander hergestellt werden können. Ein übermässiger apparativer Aufwand für den simultanen Aufbau des gesamten Kerns ist nicht erforderlich. Die Figuren 4 und 5 zeigen eine weitgehend automatisierte Arbeitsstation zur Durchführung des erfindungsgemässen Verfahrens. Die Arbeitsstation besteht im wesentlichen aus einem Positioniertisch 18, an dem Positioniermittel 20, beispielsweise in der Form von Anschiebeelementen angeordnet sind. Parallel neben dem Positioniertisch steht ein Stapeltisch 19, der als Hubtisch ausgebildet ist und in Pfeilrichtung f relativ zur Auflagefläche des Positioniertisches verschoben werden kann. Der Stapeltisch hat als Auflagefläche kammartig angeordnete Auflagebalken 27.

Die Zufuhr der Einzelbleche 9 zur Arbeitsstation erfolgt auf einem Längstransportmittel 15, bei dem es sich beispielsweise um ein Förderband handeln kann. Ein erstes Quertransportmittel 16, das in Pfeilrichtung d verschiebbar ist, besorgt den Transport vom Längstransportmittel 15 auf den Positioniertisch 18. Mit Hilfe eines zweiten, in Pfeilrichtung e verschiebbaren Quertransportmittels 17 können die Einzelbleche vom Positioniertisch 18 auf den Stapeltisch 19 transportiert werden. Ueber dem Stapeltisch 19 ist zudem wenigstens eine Niederhaltevorrichtung 21 und wenigstens eine Dosiervorrichtung 22 für den Klebstoff angeordnet. Die Dosiervorrichtung sowie die Niederhaltevorrichtung sind derart beweglich gelagert, dass sie aus einer Ruhestellung in eine Betriebsstellung gebracht werden können. Dosiervorrichtungen, insbesondere Mikrodosierpumpen zum dosierten Auftragen von Klebstoff sind dem Fachmann bereits aus anderen technischen Bereichen bekannt.

Für den Weitertransport der fertig verklebten Blechpakete 8 ist ein Stapelwagen 24 vorgesehen, der ebenfalls kammartige Auflagebalken 28 aufweist. Diese sind so dimensioniert, dass sie zwischen die Auflagebalken 27 des Stapeltisches eingefahren werden können.

Als ergänzende Hilfsmittel sind Spannplatten 25 und 25' vorgesehen, zwischen denen ein fertig verklebtes Blechpaket zusammengepresst werden kann. Die Presskraft wird dabei mit Hilfe von Spannstangen 26 aufgebracht.

Zur nachstehenden Beschreibung des Schichtverfahrens wird zusätzlich zu den Figuren 4 und 5 auch noch die Figur 6 herangezogen. Von einer hier nicht dargestellten Beschikkungsstation oder von der Querteilanlage gelangt ein Einzelblech 9 in Pfeilrichtung a auf dem Längstransportmittel 15 parallel vor den Positioniertisch 18. Das erste Quertransportmittel 16 transportiert das Einzelblech in Pfeilrichtung b auf den Positioniertisch. Dort werden die Positioniermittel aktiviert, so dass eine genaue Ausrichtung des Einzelblechs bezüglich Mittelachse und Längsposition erfolgt. Dabei kann jeder beliebige Versatz in Längsrichtung hergestellt werden. Das derart genau ausgerichtete Einzelblech wird vom zweiten Quertransportmittel 17 in Pfeilrichtung c auf den Stapeltisch 19 bzw. auf einen bereits dort liegenden Stapel transportiert. Wie Figur 6a zeigt, halten dabei die Vakuumsauger 23 das Einzelblech planparallel zur Unterlage. Die Niederhaltevorrichtung und die Dosiervorrichtung verharren in einer Ruhelage, in welcher die Zufuhr des Einzelblechs nicht behindert wird.

Das Absenken der Niederhaltevorrichtung kann gleichzeitig oder anschliessend an das Absenken des Bleches auf den Stapel erfolgen (Figur 6b). Die Vakuumsauger 23 des zweiten Quertransportmittels können jetzt angehoben werden und bereits wieder zum Positioniertisch 18 für die Aufnahme eines neuen Blechs zurückgeführt werden. Die Niederhaltevorrichtung 21 presst das soeben abgelegte Einzelblech gegen den Stapel und gleichzeitig wird aus der Dosiervorrichtung 22 punktförmig ein Klebstoff aufgetragen. Auch ein linienförmiger Auftrag wäre aber denkbar. Schliesslich könnte der Klebstoff auch aus Sprühdüsen aufgesprüht werden (Figur 6c).

## Patentansprüche

1. Verfahren zum Schichten von Blechpaketen (8), insbesondere für die Herstellung von Transformatoren-Kernen, bei dem mehrere Einzelbleche (9) zu wenigstens einem kompakten Blechpaket (8) aufgeschichtet und an den sich zugewandten Seitenflächen miteinander partiell oder vollflächig verklebt werden, wobei jeweils ein Einzelblech (9) lagerichtig abgelegt und in der abgelegten Position niedergehalten wird, wobei anschliessend an einer oder an mehreren Stellen ein flüssiger oder pasteuser Klebstoff auf die Oberfläche des abgelegten Einzelblechs aufgetragen und ein weiteres Einzelblech auf die mit Klebstoff versehene Oberfläche abgelegt wird und wobei der Vorgang so lange wiederholt wird, bis das Blechpaket (8) aufgebaut ist, dadurch gekennzeichnet, dass die lagerichtige Ablage und die Verklebung der Einzelbleche auf einem Stapeltisch (19) erfolgt und dass die der Stapellage entsprechende Relativlage jedes Einzelblechs auf einem dem Stapeltisch vorgeschalteten Positioniertisch (18) festgelegt wird.

2. Verfahren nach Anspruch 1, dadurch gekennzeichnet, dass die Einzelbleche auf einem Längstransportmittel (15) herangeführt werden und mit einem ersten Quertransportmittel (16) auf den Positioniertisch (18) übertragen werden, dass die positionierten Einzelbleche mit einem zweiten Quertransportmittel (17) vom Positioniertisch auf den Stapeltisch übertragen werden und dass das fertige Blechpaket auf ein weiteres Transportmittel (24) für den Wegtransport übertragen wird.

3. Verfahren nach Anspruch 1 oder 2, dadurch gekennzeichnet, dass das aufgebaute Blechpaket nach dem Positionier- und Klebevorgang während einer vorbestimmten Ruhezeit zusammengepresst wird.

4. Verfahren nach einem der Ansprüche 1 bis 3, dadurch gekennzeichnet, dass ein Klebstoff verwendet wird, der bei Raumtemperatur aushärtet.

5. Verfahren nach einem der Ansprüche 1 bis 3, dadurch gekennzeichnet, dass ein Klebstoff verwendet wird, der bei Raumtemperatur nicht aushärtet und dass die Aushärtung nach dem Aufbau des Blechpakets oder zu einem späteren Zeitpunkt in einem Ofen erfolgt.

6. Verfahren nach einem der Ansprüche 1 bis 5, dadurch gekennzeichnet, dass an den Enden der Einzelbleche eine klebstofffreie Zone derart ausgespart wird, dass aufeinanderliegende Enden relativ zueinander aufbiegbar sind.

7. Verfahren nach einem der Ansprüche 1 bis 6, dadurch gekennzeichnet, dass einzelne Blechpakete für ganze oder für teilweise Stufen oder Lagen gebildet werden und dass die Einzelpakete ohne gegenseitige Verklebung zum fertigen Kern aufgebaut werden.

8. Vorrichtung zur Durchführung des Verfahrens nach Anspruch 1, insbesondere für die Herstellung von Transformatoren-Kernen, mit einem Stapeltisch (19), auf dem mehrere Einzelbleche (9) zu wengistens einem kompakten Blechpaket (8) aufschichtbar sind, dadurch gekennzeichnet, das über dem Stapeltisch (19) eine Klebstoff-Dosiervorrichtung (22) angeordnet ist, welche aus einer Ruhelage, die das Ablegen eines Einzelblechs ermöglicht, in eine Betriebslage bewegbar ist, in welcher Klebstoff auf die Oberfläche eines abgelegten Einzelblechs aufbringbar ist.

9. Vorrichtung nach Anspruch 8, dadurch gekennzeichnet, dass über dem Stapeltisch (19) eine absenkbare Niederhaltevorrichtung (21) angeordnet ist, die gegen das jeweils zuoberst liegende Einzelblech pressbar ist.

10. Vorrichtung nach Anspruch 8 oder 9, dadurch gekennzeichnet, dass neben dem Stapeltisch (19) ein Positioniertisch (18) angeordnet ist, der mit Positioniermitteln (20) für eine lagerichtige Positionierung jedes Einzelblechs (9) versehen ist, und dass zwischen dem Positioniertisch (18) und dem Stapeltisch (19) ein Quertransportmittel (17) zum Erfassen eines Einzelblechs auf dem Positioniertisch und zum Ablegen auf dem Stapeltisch angeordnet ist.

11. Vorrichtung nach Anspruch 10, dadurch gekennzeichnet, dass der Stapeltisch (19) als Hubtisch ausgebildet ist, der relativ zur Auflageebene des Positioniertisches absenkbar ist.

## Claims

1. A method of laminating plate packs (8). in particular for the production of transformer cores, in which a plurality of individual plates (9) are stacked one upon the other to form at least one compact plate pack (8) and are glued together partially or over their entire surface area at the mutually facing side surfaces, wherein a respective individual plate (9) is set down in the correct position and held down in the set-down position, wherein then a fluid or pasty adhesive is applied at one or more locations to the surface of the set-down individual plate and a further individual plate is set down on to the surface bearing adhesive and wherein the procedure is repeated until the plate pack (8) is formed, characterised in that the operation of setting the individual plates down in the correct position and glueing them is effected on a stacking table (19) and that the relative position of each individual plate, such position corresponding to the stacking position, is established on a positioning table (18) disposed upstream of the stacking table.

2. A method according to claim 1 characterised in that the individual plates are supplied on a longitudinal transport means (15) and transferred by a first transverse transport means (16) on to the positioning table (18), that the positioned individual plates are transferred by a second transverse transport means (17) from the positioning table on to the stacking table. and that the finished plate pack is transferred on to a further transport means (24) to be transported away.

3. A method according to claim 1 or claim 2 characterised in that after the positioning and glueing operation the plate pack formed is compressed for a predetermined rest time.

4. A method according to one of claims 1 to 3 characterised in that an adhesive which sets at ambient temperature is used.

5. A method according to one of claims 1 to 3 characterised in that an adhesive which does not set at ambient temperature is used and that setting is effected in an oven after the plate pack has been formed or at a later moment in time.

6. A method according to one of claims 1 to 5 characterised in that an adhesive-free zone is left at the ends of the individual plates in such a way that ends which are disposed one upon the other can be bent up relative to each other.

7. A method according to one of claims 1 to 6 characterised in that individual plate packs are formed for entire or for partial steps or layers and that the individual packs are formed without mutual glueing to constitute the finished core.

8. Apparatus for carrying out the method according to claim 1, in particular for the production of transformer cores, comprising a stacking table (19) on which a plurality of individual plates (9) can be stacked to form at least one compact plate pack (8), characterised in that arranged above the stacking table (19) is an adhesive metering device (22) which is movable from a rest position which permits an individual plate to be set down into an operative position in which adhesive can be applied to the surface of a set-down individual plate.

9. Apparatus according to claim 8 characterised in that arranged above the stacking table (19) is a downwardly movable hold-down device (21) which can be pressed against the respectively uppermost individual plate.

10. Apparatus according to claim 8 or claim 9 characterised in that arranged beside the stacking table (19) is a positioning table (18) which is provided with positioning means (20) for positioning each individual plate (9) in the correct position, and that arranged between the positioning table (18) and the stacking table (19) is a transverse transport means (17) for engaging an individual plate on the positioning table and setting it down on the stacking table.

11. Apparatus according to claim 10 characterised in that the stacking table (19) is in the form of a lift table which is movable downwardly relative to the support plane of the positioning table.

## Revendications

1. Procédé d'empilage de tôles (8), notamment pour produire des noyaux de transformateurs, selon lequel plusieurs tôles individuelles (9) sont empilées pour former au moins une tôle compacte (8) et sont collées ensemble, partiellement ou sur toute leur surface, au niveau des surfaces latérales tournées les unes vers les autres, étant précisé qu'à chaque fois, une tôle individuelle (9) est déposée dans la bonne position et est maintenue abaissée dans la position dans laquelle elle a été déposée, qu'une colle liquide ou pâteuse est ensuite appliquée à un ou plusieurs endroits sur la surface de la tôle individuelle déposée et qu'une autre tôle individuelle est déposée sur la surface enduite de colle, et enfin que l'opération est répétée jusqu'à ce que la tôle (8) soit formée, caractérisé en ce que le dépôt des tôles individuelles à la bonne place et leur collage ont lieu sur une table d'empilage (19), et en ce que la position relative de chaque tôle individuelle qui correspond à sa position dans l'empilage est déterminée sur une table de positionnement (18) montée en amont de la table d'empilage.

2. Procédé selon la revendication 1, caractérisé en ce que les tôles individuelles sont amenées sur un moyen de transport longitudinal (15) et sont transférées sur la table de positionnement (18) grâce à un premier moyen de transport transversal (16), en ce que les tôles individuelles positionnées passent de la table de positionnement à la table d'empilage grâce à un second moyen de transport transversal (17), et en ce que la tôle finie est transférée sur un autre moyen de transport (24) pour être évacuée.

3. Procédé selon la revendication 1 ou 2, caractérisé en ce que, après les opérations de positionnement et de collage, la tôle formée est comprimée pendant un temps de repos prédéfini.

4. Procédé selon l'une des revendications 1 à 3, caractérisé en ce qu'on utilise une colle qui durcit à température ambiante.

5. Procédé selon l'une des revendications 1 à 3, caractérisé en ce qu'on utilise une colle qui ne durcit pas à température ambiante, et en ce que le durcissement a lieu dans un four après la formation de la tôle ou ultérieurement.

6. Procédé selon l'une des revendications 1 à 5, caractérisé en ce qu'on ménage une zone sans colle, aux extrémités des tôles individuelles, de telle sorte que les extrémités superposées soient relativement flexibles les unes par rapport aux autres.

7. Procédé selon l'une des revendications 1 à 6, caractérisé en ce que des empilages de tôles individuels sont formés pour des gradins ou pour des couches entiers ou partiels, et en ce que les empilages individuels sont assemblés en un noyau fini sans collage mutuel.

8. Dispositif pour la mise en oeuvre du procédé selon la revendication 1, notamment pour produire des noyaux de transformateurs, comportant une table d'empilage (19) sur laquelle plusieurs tôles individuelles (9) peuvent être empilées pour former au moins une tôle compacte (8), caractérisé en ce qu'il est prévu, au-dessus de la table d'empilage (19), un dispositif doseur de colle (22) qui est mobile entre une position de repos permettant le dépôt d'une tôle individuelle et une position de marche dans laquelle de la colle peut être appliquée sur la surface d'une tôle individuelle déposée.

9. Dispositif selon la revendication 8, caractérisé en ce qu'il est prévu, au-dessus de la table d'empilage (19), un dispositif presse-tôle (21) apte à être abaissé, qui peut être pressé contre la tôle individuelle qui se trouve sur le dessus.

10. Dispositif selon la revendication 8 ou 9, caractérisé en ce qu'il est prévu, près de la table d'empilage (19), une table de positionnement (18) qui est pourvue de moyens de positionnement (20) destinés à placer chaque tôle individuelle (9) à la bonne place, et en ce qu'il est prévu, entre la table de positionnement (18) et la table d'empilage (19), un moyen de transport transversal (17) pour prendre une tôle individuelle sur la table de positionnement et pour la déposer sur la table d'empilage.

11. Dispositif selon la revendication 10, caractérisé en ce que la table d'empilage (19) est conçue comme une table élévatrice qui peut être abaissée par rapport au plan d'appui de la table de positionnement.
